# EUROPÄISCHE PATENTSCHRIFT

(11) **EP 1 375 802 B1**
(45) Veröffentlichungstag und Bekanntmachung des Hinweises auf die Patenterteilung: **17.04.2019**
(21) Anmeldenummer: 03013589.1
(22) Anmeldetag: 14.06.2003
(51) Int. Cl.: E05D 11/00, E05D 7/08, E05F 3/22

(54) **Glastür für Brandschutzzwecke mit Türbandabdeckung**
Glazed fire door with cover for door hinge
Porte coupe-feu vitrée avec couverture pour charnière de porte

(30) Priorität: 29.06.2002 DE 20210122 U
(43) Veröffentlichungstag der Anmeldung: 02.01.2004
(73) Patentinhaber: Etex Building Performance GmbH, 40878 Ratingen (DE)
(72) Erfinder: Wiedemann, Günter, Dr., 40629 Düsseldorf (DE); Hardebusch, Martin, 59872 Meschede (DE)
(74) Vertreter: Vaeck, Elke

(56) Entgegenhaltungen:
- DE-A1- 2 748 623
- DE-A1- 19 717 959

## Beschreibung

Die vorliegende Erfindung betrifft eine Glastür für Brandschutzzwecke mit einer Türzarge, die aus paarweise verwendeten Rahmenteilen zusammengesetzt ist, einem Türblatt, bestehend aus einer Brandschutzscheibe, welche durch eine Rahmenkonstruktion gehalten ist, die sich aus paarweise verwendeten profilierten Rahmenteilen zusammensetzt, wenigstens einem Türband, einer Türschließeinrichtung und einem zweiteiligen Abdeckelement für das Türband und die Türschließeinrichtung , wobei das Türblatt mit wenigstens zwei voneinander beabstandeten, jeweils mit einem Ende an dem Türblatt und mit dem gegenüberliegenden Ende an der Türzarge befestigten Türbändern verschwenkbar an der Türzarge angeschlagen ist.

Türbänder dienen als Scharniere der verschwenkbaren Lagerung des Türflügels bzw. Türblatts - dem Teil einer Tür, welcher zum Durchgehen geöffnet werden kann - in bzw. an einer die sogenannte Türzarge bildenden Rahmenkonstruktion.

Dabei sind in der Regel an einer Seite des Rahmens wenigstens zwei, die Schwenkachse der Tür bildende Türbänder voneinander beabstandet angeordnet.

Um ein langsames automatisches Schließen einer Tür zu ermöglichen sind Türen ferner mit Türschließeinrichtungen versehen. Derartige Türschließeinrichtungen weisen üblicherweise hydraulisch mittels eines vorspannbaren Federelementes betreibbare Lager- bzw. Anschlagelemente auf, welche zum einen an dem Türblatt und zum anderen an der Türzarge befestigt sind und über einen Hebel miteinander verbunden sind.

Durch die Türbänder und/oder die Türschließeinrichtung wird oftmals das optische Erscheinungsbild einer Tür nachteilig beeinflusst, insbesondere bei Glastüren, wo . Türbänder als optisch störend empfunden werden.

Die DE 197 17 959 A1 offenbart eine Vorrichtung zum Öffnen, Schließen oder Dämpfen eines Flügels einer Tür, eines Fensters oder dergleichen und beschreibt dabei Türen, welche an ihrer vertikalen Seitenkante ein Scharnier aufweisen. Gemäß der DE 197 17 959 A1 soll eine Vorrichtung zum öffnen, Schließen oder Dämpfen eines Flügels einer Tür entwickelt werden, welche einen ansprechenden optischen Gesamteindruck aufweist und dabei ohne Aufwand montierbar ist. Dies wird bei der DE 197 17 959 A1 dadurch erreicht, dass das Türschließergehäuse und zumindest teilweise das Gestänge der Schließlage des Flügels durch eine gemeinsame flügelfest oder rahmenfest montierte Blende abgedeckt sind. Alternativ kann gemäß der DE 197 17 959 A1 vorgesehen sein, dass das Türschließergehäuse und zumindest teilweise das Gestänge in der Schließlage des Flügels durch eine erste flügelfest montierte Einzelblende und eine zweite rahmenfest montierte Einzelblende unter Ausbildung einer zusammengesetzten Frontfläche abgedeckt sind.

Die DE 27 48 623 A1 offenbart einen Beschlag für einen Glasflügel aus einem Grundkörper mit einer Nut zum Einspannen des Glasflügels und einem auf der der Einspannnut gegenüberliegenden Seite vorgesehenen Hohlraum, in welchem ein einen Lagerzapfen tragendes Einsatzteil angeordnet ist. Das Einsatzteil besteht dabei aus einem auf den Lagerzapfen einwirkenden, eine mechanische Feder und einen hydraulischen Schließdämpfer umfassenden Schließaggregat.

Um dem fortwährenden Bedarf an ästhetisch gestalteten bzw. gestaltbaren Glastüren für Brandschutzzwecke gerecht zu werden, wird mit der vorliegenden Erfindung eine Glastür der eingangs genannten Art vorgeschlagen, bei der ein erster Teil des Abdeckelements im Bereich des senkrecht zur Schwenkachse des Türblatts verlaufenden Randes des Türblatts auf dem Rahmenteil des Türblatts angeordnet ist, ein zweiter Teil des Abdeckelements im Bereich des senkrecht zur Schwenkachse des Türblatts verlaufenden Randes des Türblatts auf dem Rahmenteil der Türzarge angeordnet ist, mit dem ersten Teil des Abdeckelements und dem zweiten Teil des Abdeckelements das als Zapfenband ausgebildete Türband der Tür abgedeckt ist und der erste Teil des Abdeckelements und der zweite Teil des Abdeckelements sich zur Verdeckung des als Zapfenband ausgebildeten Türbandes der Tür senkrecht zur Schwenkachse des Türblatts der Tür gemeinsam über eine Teilbreite oder die gesamte Breite des Türblatts, die Rahmenteile der Türzarge, das als Zapfenband ausgebildete Türband sowie die Türschließeinrichtung hinweg erstreckt, und der erste Teil des Abdeckelements und der zweite Teil des Abdeckelements mit dem senkrecht zur Schwenkachse verlaufenden Rand des Türblatts abschließen.

Durch das im Bereich des senkrecht zur Schwenkachse des Türblatts verlaufenden Randes des Türblatts auf dem Türblatt bzw. der Türzarge angeordnete, sich senkrecht zur Schwenkachse über das Türblatt bzw. die Türzarge und das als Zapfenband ausgebildete Türband hinweg erstreckende zweiteilige Abdeckelement lassen sich die Türbänder einer Tür derart geschickt verdecken, dass ein optisch ansprechendes Erscheinungsbild der Tür ohne optische störende Türbänder gegeben ist.

Dadurch dass sich Abdeckelement über eine Teilbreite oder über die gesamte Breite des Türblatts erstreckt, ist der optische Eindruck erzielbar, das Abdeckelement sei Bestandteil des Türblatts bzw. der Türzarge, insbesondere eine Seite des Rahmens einer im Bereich ihrer Ränder durch einen aus Profilelementen gebildeten Rahmen gehaltenen Brandschutzscheibe.

In einer weiteren vorteilhaften Ausgestaltung der Erfindung ist das zweiteilige Abdeckelement nachrüstbar. So sind Türen nachträglich von den ansonsten das Erscheinungsbild störenden Türbändern optisch befreibar.

In einer weiteren Ausgestaltung der Erfindung ist das zweiteilige Abdeckelement aus Edelstahl gefertigt.

In einer bevorzugten Ausgestaltung der Erfindung verdeckt das erfindungsgemäße zweiteilige Abdeckelement gleichzeitig mit dem Zapfenband Lager- bzw. Anschlagelemente einer automatischen Türschließeinrichtung, welche zum einen an dem Türblatt und zum anderen an der Türzarge befestigt sind und über einen Hebel miteinander verbunden sind. Derartige Türschließeinrichtungen erleichtern ein langsames automatisches Schließen der Tür und sind in der Regel hydraulisch mittels eines vorspannbaren Federelementes betrieben. Erfindungsgemäß kann so eine automatische Türschließeinrichtung verwendet werden, ohne dass das ansonsten oftmals durch derartige automatische Türschließeinrichtungen gestörte optische Erscheinungsbild einer Tür gestört wird.

Das Abdeckelement kann Türband und Türschließeinrichtung gemeinsam abdecken und kann auch zur Abdeckung des Hebels (Betätigungsarm) der Türschließeinrichtung vorgesehen sein.

Weitere Einzelheiten, Merkmale und Vorteile der Erfindung werden nachfolgend anhand der in den Figuren dargestellten Ausführungsbeispiele näher erläutert. Dabei zeigen:
- Fig. 1: in einer schematisch perspektivischen Teilansicht eine Tür mit Türbandabdeckung gemäß dem Stand der Technik und
- Fig. 2: in einer schematisch perspektivischen Teilansicht eine erfindungsgemäß ausgestaltete Glastür für Brandschutzzwecke.

Fig. 1 zeigt in einer schematisch perspektivischen Teilansicht eine Tür 1 mit einer in der Aussparung einer Wand 16 angeordneten Türzarge 2 und einem an der Türzarge 2 veschwenkbaren Türblatt 3. Die Türzarge 2 setzt sich aus paarweise verwendeten Rahmenteilen 7 und 8 zusammen. Das Türblatt 3 besteht aus einer ein aufschäumendes Mittel als Schutzwirkstoff enthaltenden Brandschutzscheibe 9, welche durch eine Rahmenkonstruktion gehalten wird, die sich aus paarweise verwendeten profilierten Rahmenteilen 10 und 1 1 zusammensetzt. Derartige Brandschutzscheiben sind üblicherweise mehrlagig aus Glasscheiben mit einer jeweils dazwischen angeordneten Brandschutzschicht aus Schutzwirkstoff aufgebaut. Das Türblatt 3 ist mittels als Scharniere dienender Türbänder 4 um die strichpunktierte Schwenkachse 6 verschwenkbar an der Türzarge 2 angeschlagen. Das in Fig. 1 dargestellte Türband 4 ist dabei mit einem Ende an dem oberen Rahmenteil 1 1 des Türblatts 3 und mit dem gegenüberliegenden Ende an dem oberen Rahmenteil 8 der Türzarge 2 befestigt.

Die in Fig. 1 dargestellte Tür 1 weist weiter eine automatische Türschließeinrichtung 12 mit Lager- bzw. Anschlagelementen 13 und 14 auf, welche über einen Hebel 15 miteinander verbunden sind. Die Türschließeinrichtung 12 ist vorliegend hydraulisch und mittels eines vorspannbaren Federelementes angetrieben (in Fig. 1 nicht explizit dargestellt) und ermöglicht ein leichtes und langsames automatisches Schließen der Tür 1. Das seitens des Türblatts 3 der Tür 1 vorgesehene Lager- bzw. Anschlagelement 13 der automatischen Türschließeinrichtung 12 ist dabei an einem an dem Türblatt 3 angebrachten Befestigungselement 17 befestigt. Vorliegend ist das Befestigungselement an den Rahmenteilen 10 und 11 des Türblatts 3 befestigt, wie in Fig. 1 dargestellt.

Durch die Türbänder 4, die im dargestellten Ausführungsbeispiel Zapfenbänder sind, und die automatische Türschließeinrichtung 12 wird das optische Erscheinungsbild der Glastür für Brandschutzzwecke nachteilig gestört, wie anhand von Fig. 1 ersichtlich, so dass ein Abdeckelement 5 zur optisch ästhetischen Verbesserung angebracht ist.

Fig. 2 zeigt in einer schematisch perspektivischen Teilansicht die Glastür 1 für Brandschutzzwecke entsprechend Fig. 1. Die Tür 1 gemäß Fig. 2 ist vorliegend im Bereich des senkrecht zur Schwenkachse 6 des Türblatts 3 verlaufenden Randes des Türblatts 3 sowohl auf dem Türblatt 3 (Rahmenteil 11) als auch auf der Türzarge 2 (Rahmenteil 8) mit einem Abdeckelement 5 bzw. 5' versehen, welches sich jeweils senkrecht zur Schwenkachse 6 über das Türblatt 3 bzw. die Türzarge 2 und das Türband 4 hinweg erstreckt, so dass das Zapfenband 4 von dem Abdeckelement 5 bzw. 5' verdeckt wird. Dabei schließen die aus Edelstahl gefertigten Abdeckelemente 5 und 5' jeweils mit dem senkrecht zur Schwenkachse 6 verlaufenden Rand des Türblatts 3 ab und können sich bis über die gesamte Breite des Türblatts 3 erstrecken. Weiter ist anhand von Fig. 2 zu erkennen, dass durch die Abdeckelemente 5 und 5' die Lager- bzw. Anschlagelemente 13 und 14 der automatischen Türschließeinrichtung 12 verdeckt werden. Die Abdeckelemente 5 und 5' ermöglichen somit die Verwendung von Zapfenbändern 4 und einer automatischen Türschließeinrichtung 12, ohne durch diese das optische Erscheinungsbild der Tür 1 nachteilig zu stören.

### Bezugszeichenliste

- 1: Tür
- 2: Türzarge
- 3: Türblatt
- 4: Türband/Zapfenband
- 5, 5': Türbandabdeckung
- 6: Schwenkachse (Türblatt)
- 7: Rahmenteil (Türzarge)
- 8: Rahmenteil (Türzarge)
- 9: Brandschutzscheibe (Türblatt)
- 10: Rahmenteil (Türblatt)
- 11: Rahmenteil (Türblatt)
- 12: automatische Türschließeinrichtung
- 13: Lagerelement (Türschließeinrichtung)
- 14: Lagerelement (Türschließeinrichtung)
- 15: Hebel (Türschließeinrichtung)
- 16: Wand
- 17: Befestigungselement (Türschließeinrichtung)

## Patentansprüche

1. Glastür für Brandschutzzwecke,
mit
einer Türzarge (2), die aus paarweise verwendeten Rahmenteilen (7, 8) zusammengesetzt ist,
einem Türblatt (3), bestehend aus einer Brandschutzscheibe (9), welche durch eine Rahmenkonstruktion gehalten ist, die sich aus paarweise verwendeten profilierten Rahmenteillen (10, 11) zusammensetzt,
wenigstens einem Türband (4), einer Türschließeinrichtung (12) und einem zweiteiligen Abdeckelement (5, 5')
für
das Türband (4) und die Türschließeinrichtung (12),
wobei
das Türblatt (3)
mit
wenigstens zwei voneinander beabstandeten,
jeweils
mit einem Ende an dem Türblatt (3)
und
mit dem gegenüberliegenden Ende an der Türzarge (2)
befestigten
Türbändern (4)
verschwenkbar an der Türzarge (2) angeschlagen ist,
wobei
ein erster Teil des Abdeckelements (5) im Bereich des senkrecht zur Schwenkachse (6) des Türblatts (3) verlaufenden Randes des Türblatts (3) auf dem Rahmenteil (11) des Türblatts (3) angeordnet ist,
ein zweiter Teil des Abdeckelements (5') im Bereich des senkrecht zur Schwenkachse (6) des Türblatts (3) verlaufenden Randes des Türblatts (3) auf dem Rahmenteil (8) der Türzarge (2) angeordnet ist,
mit dem ersten Teil des Abdeckelements (5) und dem zweiten Teil des Abdeckelements (5') das als Zapfenband ausgebildete Türband (4) der Tür (1) abgedeckt ist
und
der erste Teil des Abdeckelements (5) und der zweite Teil des Abdeckelements (5') sich zur Verdeckung des als Zapfenband ausgebildeten Türbandes (4) der Tür (1) senkrecht zur Schwenkachse (6) des Türblatts (3) der Tür (1) gemeinsam Ober eine Teilbreite oder die gesamte Breite des Türblatts (3), die Rahmenteile (7, 8) der Türzarge (2), das als Zapfenband ausgebildete Türband (4) sowie die Türschließeinrichtung (12) hinweg erstreckt, und
der erste Teil des Abdeckelements (5) und der zweite Teil des Abdeckelements (5') mit dem senkrecht zur Schwenkachse (6) verlaufenden Rand des Türblatts (3) abschließen.

2. Glastür nach Anspruch 1, **dadurch gekennzeichnet, dass** das zweiteilige Abdeckelement (5, 5') nachrüstbar ist.

3. Glastür nach Anspruch 1 oder Anspruch 2, **dadurch gekennzeichnet, dass** das zweiteilige Abdeckelement (5, 5') aus Edelstahl ist.

4. Glastür nach einem der Ansprüche 1 bis 3, **dadurch gekennzeichnet, dass** das zweiteilige Abdeckelement (5, 5') Lager- bzw. Anschlagelemente (13, 14) einer automatischen Türschließeinrichtung (12) verdeckt.

## Claims

1. Glass door for fire protection purposes,
with
a door frame (2), which is composed of frame sections (7, 8) used in pairs, a door leaf (3), consisting of a fire-resistant pane (9), which is held by a frame construction that is composed of profiled frame sections (10, 11) used in pairs,
at least one door hinge (4), one door-closing device (12) and one two-part cover element (5, 5')
for
the door hinge (4) and the door-closing device (12),
wherein
the door leaf (3) is fastened
with
at least two door hinges (4)
spaced apart from each other,
each with one end fastened to the door leaf (3)
and
with the opposite end
fastened to the
door frame (2),
to the door frame (2) in a pivotable manner,
wherein
a first part of the cover element (5) is arranged on the frame section (11) of the door leaf (3) in the area of the edge of the door leaf (3) extending perpendicularly to the pivot axis (6) of the door leaf (3),
a second part of the cover element (5') is arranged on the frame section (8) of the door frame (2) in the area of the edge of the door leaf (3) extending perpendicularly to the pivot axis (6) of the door leaf (3),
with the first part of the cover element (5) and the second part of the cover element (5') covering the door hinge (4) of the door (1) designed as a pivot hinge
and
the first part of the cover element (5) and the second part of the cover element (5') together extending perpendicularly to the pivot axis (6) of the door leaf (3) of the door (1) over a partial width or the entire width of the door leaf (3), the frame sections (7, 8) of the door frame (2), the door hinge (4) designed as a pivot hinge and the door-closing device (12)) in order to conceal the door hinge (4) of the door (1) designed as a pivot hinge, and
the first part of the cover element (5) and the second part of the cover element (5') terminate with the edge of the door leaf (3) extending perpendicularly to the pivot axis (6).

2. Glass door according to claim 1, **characterized in that** the two-part cover element (5, 5') can be retrofitted.

3. Glass door according to claim 1 or claim 2, **characterized in that** the two-part cover element (5, 5') is made of stainless steel.

4. Glass door according to one of claims 1 to 3, **characterized in that** the two-part cover element (5, 5') conceals bearing or stop elements (13, 14) of an automatic door-closing device (12).

## Revendications

1. Porte coupe-feu vitrée,
comprenant
un encadrement de porte (2), qui est constitué d'éléments de cadre (7, 8) utilisés par paires,
un vantail (3), constitué d'une vitre pare-feu (9), qui est retenu par une construction de cadre, qui est constitué d'éléments de cadre (10, 11) profilés utilisés par paires,
au moins une charnière de porte (4), un dispositif de fermeture de porte (12) et un élément de recouvrement en deux parties (5, 5')
pour
la charnière de porte (4) et le dispositif de fermeture de porte (12),
dans laquelle
le vantail (3)
comprenant
au moins deux charnières de porte (4)
espacées l'une de l'autre
respectivement fixées à une extrémité
sur le vantail (3)
et
à l'extrémité opposée
à l'encadrement de porte (2)
est accroché de manière pivotante à l'encadrement de porte (2),
dans laquelle
une première partie de l'élément de recouvrement (5) est disposée dans la zone du bord du vantail (3) s'étendant perpendiculairement à l'axe de pivotement (6) du vantail (3) sur l'élément de cadre (11) du vantail (3),
une deuxième partie de l'élément de recouvrement (5') est disposée dans la zone du bord du vantail (3) s'étendant perpendiculairement à l'axe de pivotement (6) du vantail (3) sur l'élément de cadre (8) de l'encadrement de porte (2),
avec la première partie de l'élément de recouvrement (5) et la deuxième partie de l'élément de recouvrement (5'), la charnière (4) de la porte (1) conçue sous la forme d'un gond est recouverte
et
la première partie de l'élément de recouvrement (5) et la deuxième partie de l'élément de recouvrement (5') s'étendent en vue de recouvrir l'encadrement de porte (4) de la porte (1) conçu sous la forme d'un gond perpendiculairement à l'axe de pivotement (6) du vantail (3) de porte (1) conjointement sur une partie de la largeur ou sur toute la largeur du vantail (3), les éléments de cadre (7, 8) de l'encadrement de porte (2), la charnière (4) conçue sous la forme d'un gond ainsi que le dispositif de fermeture de porte (12) et
la première partie de l'élément de recouvrement (5) et la deuxième partie de l'élément de recouvrement (5') se terminent sur le bord du vantail (3) s'étendant perpendiculairement à l'axe de pivotement (6).

2. Porte vitrée selon la revendication 1, **caractérisée en ce que** l'élément de recouvrement en deux parties (5, 5') peut être ajouté ultérieurement.

3. Porte vitrée selon la revendication 1 ou 2, **caractérisée en ce que** l'élément de recouvrement en deux parties (5, 5') est en acier inoxydable.

4. Porte vitrée selon une des revendications 1 à 3, **caractérisée en ce que** l'élément de recouvrement en deux parties (5, 5') recouvre des éléments de palier ou de butée (13, 14) d'un dispositif de fermeture de porte automatique (12).
